# EUROPÄISCHE PATENTSCHRIFT

(11) **EP 0 276 650 B1**
(45) Veröffentlichungstag und Bekanntmachung des Hinweises auf die Patenterteilung: **16.10.1991**
(21) Anmeldenummer: 88100039.2
(22) Anmeldetag: 05.01.1988
(51) Int. Cl.: E05G 7/00

(54) **Schaltertüre**
Teller door
Porte de guichet

(30) Priorität: 20.01.1987 CH 191/87
(43) Veröffentlichungstag der Anmeldung: 03.08.1988
(73) Patentinhaber: Siport AG, CH-5507 Mellingen (CH)
(72) Erfinder: Meier, Kurt, CH-5600 Lenzburg (CH); Binggeli, Peter, CH-5507 Mellingen (CH)
(74) Vertreter: Fillinger, Peter, Dr.

(56) Entgegenhaltungen:
- FR-A- 392 203
- FR-A- 567 994
- FR-A- 2 440 460
- US-A- 2 425 016

## Beschreibung

Die vorliegende Erfindung bezieht sich auf eine Schaltertüre gemäss dem Oberbegriff des Patentanspruchs 1.

Die FR-A 392 203 zeigt eine Schaltertüre der genannten Art. Die Schalteröffnung ist seitlich durch ortsfeste, vertikale Pfosten mit Führungen und nach oben durch eine an den Pfosten befestigte Platte begrenzt. Im Bereich der oberen Führungsenden befindet sich in den Pfosten je eine frei drehbare Umlenkrolle. Über beide Umlenkrollen ist je eine Seilschlaufe gelegt, derart, dass sich einer ihrer Schenkel in der entsprechenden Führung befindet. An diesen Schenkelenden ist eine die Schaltertüre bildende Glasplatte aufgehängt, die beidseits in den Führungen vertikal verschiebbar gelagert ist. An den beiden anderen Seilschlaufenenden ist innerhalb der Pfosten je ein Gegengewicht angehängt, welches so austariert ist, dass die Schaltertüre in jeder vertikalen Verschiebelage im Gleichgewicht ist. Damit besteht für Personen vor und hinter dem Schalter die Möglichkeit, durch blosses Anstossen der Türe diese nach oben zu verschieben, bis die ganze Schalteröffnung frei ist.

Die vorliegende Erfindung stellt sich die Aufgabe, eine Schaltertüre der eingangs genannten Art, insbesondere für Postschalter, derart zu verbessern, dass die für die Entgegennahme von beispielsweise Briefpostsendungen relativ kleine, freie Schalteröffnung für die Entgegennahme von Paketen und dgl. vergrössert werden kann und trotzdem den Schalterbeamten weitgehend gegen Überfälle schützt.

Erfindungsgemäss wird diese Aufgabe gelöst durch die kennzeichnenden Merkmale des Anspruchs 1.

Anhand der beiliegenden Zeichnung wird die Erfindung beispielsweise erläutert.

Es zeigen:
- Fig. 1: eine Frontansicht einer Schaltertüre,
- Fig. 2: einen Schnitt längs der Linie II-II in Fig. 1 in vergrösserter Darstellung,
- Fig. 3: einen Schnitt längs der Linie III-III in Fig. 2 in noch stärker vergrösserter Darstellung und
- Fig. 4: einen Schnitt längs der Linie IV-IV in Fig. 3 im gleichen Massstab wie Fig. 2, wobei Teile weggelassen sind.

Die Schaltertüre weist einen U-Profil-Rahmen 1 mit einer Glasplatte 4 auf, die eine Schalteröffnung 2 begrenzen, wobei der Quersteg des Profilrahmens 1 einen Getriebekasten 3 bildet. Nach oben ist die Schalteröffnung 2 durch die Unterkante 5 der Platte 4 begrenzt. Der Profilrahmen 1 ist rechtwinklig zur Schaltertischfläche 6 orientiert. Der untere Teil der Schalteröffnung 2 ist durch eine erste Glasplatte 7 und der obere Teil durch eine zweite Glasplatte 8 verschlossen, wobei sich die beiden Platten 7 und 8 gegenseitig geringfügig überlappen. Eine im wesentlichen gleiche Überlappung besteht zwischen der Platte 8 und der Platte 4. Die beiden Platten 7 und 8 sind vertikal verschiebbar im Profilrahmen 1 gelagert. Die erste Platte 7 ist seitlich fest mit je einem Winkelprofileisen 9 verbunden, welches an seinen Enden mit Führungskörpern 10 mit je einem Führungsschlitz 11 versehen ist (Fig. 3). Im gegenüberliegenden Rahmenschenkel sind die Platten 7, 8 in gleicher Weise (spiegelsymmetrisch) gelagert und angetrieben, weshalb mit Bezug auf Fig. 3 nur die eine der beiden Seiten beschrieben wird. In die Führungsschlitze 11 greift der eine Schenkel eines U-Profils 12, das mit seinem Steg am Quersteg 13 des Profilrahmens 1 befestigt ist. In jedem Führungskörper 10 ist vorzugsweise eine nicht dargestellte Rolle gelagert, welche mit ihrer peripheren Fläche auf dem Kamm des Schenkels abrollt und ein Verklemmen der Platte 7 zwischen den einander gegenüberliegenden U-Profilen 12 verhindert. Am Winkelprofileisen 9 ist weiter ein Klemmkörper 14 befestigt, der eine feste Verbindung mit einem endlosen Zahnriemen 15 bildet. Dieser ist um zwei Umlenkrollen 16 und 17 geführt, die im Profilrahmen 1 drehbar gelagert sind. Die beiden oberen Umlenkrollen 16 sitzen drehfest auf einer im Getriebekasten 3 drehbar gelagerten Welle 18, welche von einem Elektromotor über ein selbsthemmendes Getriebe antreibbar ist. Treibt der Motor die Welle 18 an, wird die erste Platte 7 gehoben oder gesenkt, wobei Endschalter den Weg begrenzen.

Durch äussere auf die Platte 4 wirkende Kräfte kann diese wegen des selbsthemmenden Antriebs weder gehoben noch gesenkt werden.

Die zweite Platte 8 ist in gleicher Weise wie die erste seitlich fest mit Winkelprofileisen 19 verbunden, an denen je zwei Führungskörper 20 mit Führungsschlitzen 21 befestigt sind. In die Führungsschlitze 21 greift der zweite der beiden Schenkel des U-Profils 12. Am oberen und unteren Ende des Winkelprofileisens 19 sind frei drehbar je eine Rolle 22 und 23 gelagert, um die ein endloser Strang 24 geführt ist. Dieser bildet eine Seilschlaufe 24', in die die obere Platte 8 mit der Rolle 23 eingehängt ist. Die Seilschlaufe 24' ist einerseits durch ein Winkeleisen 26 mit dem Rahmen 1 und anderseits mittels einem Verbindungsteil 25 am Winkelprofileisen 9 befestigt. Das Winkeleisen 26 seinerseits ist am Profilrahmen 1 fest angebracht. Wird die erste Platte 7 nach oben bewegt, bewegt sich dadurch die obere Platte 8 mit. Sie legt dabei aber nur den halben Weg der Platte 7 zurück. Ist der Abstand zwischen der unteren Kante der Platte 8 zur Unterkante 5 der Platte 4 halb so gross wie der Abstand der Unterkante der Platte 7 zur Unterkante 5 der Platte 4, so ist die Unterkante der Platte 8 bündig mit den Unterkanten der beiden anderen Platten, wenn die Platte 7 bis zur Unterkante 5 der Platte 4 angehoben wird. Der endlose Strang 24 in Verbindung mit der Umlenkrolle 22 verhindert, dass die obere Platte 8 durch an ihr angreifende Kräfte gehoben oder gesenkt werden kann. Die Platten 7 und 8 und gegebenenfalls auch die Platte 4 sind vorzugsweise aus einem schussfesten Glas. Im normalen Postverkehr genügt es, wenn die untere Platte 7 gegenüber der Schaltertischfläche 6 lediglich einen Spalt frei lässt. Sind durch den Postkunden grössere Pakete über den Schaltertisch hinwegzureichen, können die Platten 7 und 8 angehoben und anschliessend wieder bis zur normalen Betriebsstellung abgesenkt werden. Durch den selbsthemmenden Zwangsantrieb kann das Schliessen der Schaltertüre erzwungen werden, wobei ein Anheben der Platten 7 und 8 ausgeschlossen ist.

## Patentansprüche

1. Schaltertüre mit einem die Schalteröffnung (2) begrenzenden Rahmen (1), mit einer ersten rechteckigen Platte (7), die bei geschlossener Tür mit ihrer unteren Längsseite bündig mit der unteren Begrenzung (6) der Schalteröffnung (2) ist und deren unteren Teil abschliesst, und die mit ihrer unteren Längskante bis zur oberen Begrenzung (5) der Schalteröffnung (2) und zurück verschiebbar ist, dadurch gekennzeichnet, dass der obere Teil der Schalteröffnung (2) durch eine zweite rechteckige Platte (8) abgeschlossen ist, welche Platten (7, 8) vertikal verschiebbar am Rahmen (1) gelagert sind, dass die erste Platte (7) durch einen im Rahmen angeordneten Antrieb mit Selbsthemmung verschiebbar ist und dass die zweite Platte (8) seitlich je mittels einer Umlenkrolle (23) in einer Seilschlaufe (24') aufgehängt ist, welche Seilschlaufen (24') mit einem Schenkel am Rahmen (1) und mit dem anderen Schenkel an der ersten Platte (7) befestigt sind, und mit Mitteln (22, 24) versehen ist, welche ein Abheben der zweiten Platte (8) von den Seilschlaufen (24') und somit ein Heben oder Senken durch an ihr angreifende Kräfte verhindern.

2. Schaltertüre nach Anspruch 1, dadurch gekennzeichnet, dass auf beiden Seiten der Schalteröffnung (2) im Rahmen (1) je ein endloser Strang (15) angeordnet und formschlüssig um eine obere und untere Umlenkrolle (16, 17) geführt ist, und dass die beiden oberen Umlenkrollen drehfest auf einer vom selbsthemmenden Antrieb angetriebenen Welle (18) sitzen.

3. Schaltertüre nach Anspruch 1, dadurch gekennzeichnet, dass die Mittel (22, 24) beidseits der Platte (8) je einen endlosen, um eine weitere, an der Platte (8) frei drehbar gelagerte Rolle (22) herum geführten Strang (24) aufweisen, der auch die Seilschlaufe (24') bildet.

4. Schaltertüre nach Anspruch 1, dadurch gekennzeichnet, dass zwischen den Seiten der Platten (7, 8) und dem Rahmen (1) ineinander greifende Führungselemente (10, 11, 12, 20, 21) vorhanden sind.

5. Schaltertüre nach Anspruch 4, dadurch gekennzeichnet, dass die Führungselemente eine Schiene (12) und sie seitlich übergreifende Führungskörper (10, 20) aufweisen, und dass zwischen dem Führungskörper (10, 20) und dem Schienenkamm Rollreibelemente wirken.

## Claims

1. Teller door having a frame (1), bounding the teller opening (2), having a first rectangular plate (7) which, with its lower longitudinal side, is flush with the lower boundary (6) of the teller opening (2) when the door is closed and closes off the lower part of said teller opening, and which, with its lower longitudinal edge, is displaceable up to the upper boundary (5) of the teller opening (2) and back, characterised in that the upper part of the teller opening (2) is closed off by a second rectangular plate (8), which plates (7, 8) are mounted so as to be vertically displaceable on the frame (1), in that the first plate (7) is displaceable with self-locking by means of a drive arranged in the frame, and in that the second plate (8) is suspended laterally in a cable loop (24') in each case by means of a deflection roller (23), which cable loops (24') are attached by one limb to the frame (1) and by the other limb to the first plate (7), and is provided with means (22, 24) which prevent the second plate (8) from being lifted up by the cable loops (24') and thus prevent a lifting or lowering due to forces acting on it.

2. Teller door according to Claim 1, characterised in that an endless cord (15) is arranged on each side of the teller opening (2) in the frame (1) and is guided positively around an upper and a lower deflection roller (16, 17), and in that the two upper deflection rollers are seated fixedly in terms of rotation on a shaft (18) driven by the self-locking drive.

3. Teller door according to Claim 1, characterised in that the means (22, 24) have on each side of the plate (8) an endless cord (24) which is guided around a further roller (22), mounted so as to be freely rotatable on the plate (8), which cord also forms the cable loop (24').

4. Teller door according to Claim 1, characterised in that there are guide elements (10, 11, 12, 20, 21), engaging in one another, between the sides of the plates (7, 8) and the frame (1).

5. Teller door according to Claim 4, characterised in that the guide elements have a rail (12) and guide bodies (10, 20) gripping over them laterally, and in that rolling friction elements act between the guide bodies (10, 20) and the ridge of the rail.

## Revendications

1. Portes de guichet comprenant un cadre (4) délimitant l'ouverture du guichet (2) avec une première plaque rectangulaire (7), qui, lorsque la porte est fermée, est en affleurement par sa surface Longitudinale avec la délimitation inférieure (6) de l'ouverture du guichet (2) et dont la partie inférieure réalise l'obturation, et qu'on peut faire coulisser avec son bord inférieur jusqu'à la délimitation supérieure (5) de l'orifice de guichet (2) et en sens inverse, caractérisées en ce qu'on obture la partie supérieure de l'ouverture de guichet (2) par une deuxième plaque rectangulaire (8), ces plaques (7, 8) étant logées en coulissement vertical sur le cadre (1), de sorte que la première plaque (7) peut coulisser à l'aide d'un entraînement autobloquant disposé dans le cadre et qu'on suspend la deuxième plaque (8) qui est fixée de chaque côté au moyen d'une poulie de renvoi (23) dans une boucle de câble (24'), cette boucle de câble (24') étant fixée par une patte au cadre (1) et par une autre patte à la première plaque (7), et comprenant des moyens (22, 24) qui empêche un enlèvement de la deuxième plaque (8) par les boucles de câble (24') et ainsi un soulèvement ou un abaissement par les forces appliquées à elle.

2. Portes de guichet selon la revendication 1, caractérisées en ce que de chaque côté de l'orifice de guichet (2) dans le cadre (1), on place un câble continu (15) que guide géométriquement une poulie de renvoi supérieure et une poulie inférieure (16, 17) et qu'on loge de manière fixe les deux poulies de renvoi supérieures sur un arbre (18) entraîné par le même entraînement auto-bloquant.

3. Porte de guichet selon la revendication 1, caractérisées en ce que les moyens (22, 24) de chaque côté de la plaque (8) présentent chacun un câble (24) continu passant autour d'un autre galet (22) logé en rotation libre sur la plaque (8) qui forme aussi la boucle de câble (24').

4. Portes de guichet selon la revendication 1, caractérisées en ce qu'entre les faces des plaques (7, 8) et le cadre (1), se trouvent des éléments de guidage en prise mutuelle (10, 11, 12, 20, 21).

5. Portes de guichet selon la revendication 4, caractérisées en ce que les éléments de guidage présentent un rail (12) et des corps de guidage (10, 20) en prise latéralement, et qu'entre le corps de guidage (10, 20) et le peigne; se trouvent des galets frotteurs.
